# EUROPÄISCHE PATENTSCHRIFT

(11) **EP 1 837 593 B1**
(45) Veröffentlichungstag und Bekanntmachung des Hinweises auf die Patenterteilung: **17.06.2015**
(21) Anmeldenummer: 07005424.2
(22) Anmeldetag: 16.03.2007
(51) Int. Cl.: F23N 1/00

(54) **Gasarmatur**
Gas fitting
Armature de gaz

(30) Priorität: 22.03.2006 AT 4852006
(43) Veröffentlichungstag der Anmeldung: 26.09.2007
(73) Patentinhaber: Vaillant GmbH, 42859 Remscheid (DE)
(72) Erfinder: Halbach, Udo, 42897 Remscheid (DE); Rohde, Wolfgang, 42897 Remscheid (DE); Schmidbauer, Thomas, 93167 Falkenstein (DE)
(74) Vertreter: Hocker, Thomas

(56) Entgegenhaltungen:
- WO-A-03/064928
- AT-B- 406 903
- GB-A- 2 018 970
- GB-A- 2 210 155

## Beschreibung

Die Erfindung bezieht sich auf eine Gasarmatur mit einer Drosselvorrichtung zur Durchflussbegrenzung.

Bei Heizgeräten für gasförmige Brennstoffe wird die Brenngasmenge über eine Gasarmatur eingestellt. Die Gasarmatur verfügt über mindestens ein Sicherheitsventil zum Verschließen des Gasweges sowie ein Proportionalventil, mit dem bedarfsgerecht die Gasmenge eingestellt wird. Die Brenngasmenge, welche durch eine Gasarmatur strömt, ist von dem Anschlussdruck des Brenngases, dem Querschnitt des Strömungswegs sowie anderen Faktoren, welche den Strömungswiderstand beeinflussen, abhängig. Zur Begrenzung der Variantenvielfalt werden Gasarmaturen in bestimmten Leistungsgrößen angeboten und mittels Düsen auf eine konkrete Durchflussmenge begrenzt. Die EN 483 schreibt vor, dass bei voll geöffneten Ventilen einer Gasarmatur und Normanschlussdruck die Brenngasmenge der Soll-Brenngasmenge +/- 5% entsprechen muss.

Gasarmaturen verfügen gemäß dem Stand der Technik über Gewindeanschlüsse am Ein- und Ausgang. Die Düsen zur Begrenzung des Brenngasvolumenstromes werden unter Zwischenlage jeweils einer Dichtung zwischen dem Gewindeanschluss und dem daran angeschlossenen Anschlussrohr positioniert und mittels einer Überwurfmutter befestigt. Dementsprechend stellt sich der Druck, welcher dem Brenner zur Verfügung gestellt wird, der so genannte Brennerdruck, erst außerhalb der Gasarmatur im Anschlussrohr ein. Zur Überprüfung der Funktionsfähigkeit des Heizgerätes inklusive der Gasarmatur ist es notwendig, dass der Gasanschlussdruck, als auch der Brennerdruck überprüft werden kann. Daher verfügen Gasarmaturen meist über Messstellen am Ein- und Ausgang. Wie jedoch bereits oben beschrieben, wird an der Messstelle am Ausgang der Gasarmatur der Druck vor der Drossel gemessen, welcher höher als der Brennerdruck ist. Aus diesem Grund ist es notwendig, dass im Anschlussrohr zum Brenner eine weitere Messstelle zur Messung des Brennerdrucks vorhanden ist.

Aus der AT 406 903 B ist eine Gasarmatur mit variabler Gasdüse bekannt, bei welcher sich vor und hinter dieser variablen Gasdüse jeweils eine Messstelle befinden. Zur Kalibrierung der Gasarmatur auf ein bestimmtes Brenngas, was mittels der variablen Gasdüse geschieht, wird die Druckdifferenz, welche zwischen den beiden Messstellen herrscht, gemessen und zur Einstellung des Durchmessers der variablen Gasdüse verwendet. Eine derartige Gasarmatur ermöglicht zwar eine sehr individuelle Einstellung, ist jedoch relativ aufwändig, da für die variable Gasdüse ein elektrisches Stellglied benötigt wird. Zudem ist ein elektrisches Stellglied verschleißanfällig und kann ausfallen.

Der Erfindung liegt die Aufgabe zugrunde, die Anzahl der Gasdruckmessstellen zu vermindern und andererseits eine Fehlmessung zu vermeiden.

Erfindungsgemäß wird dies gemäß den Merkmalen des unabhängigen Anspruchs 1 dadurch erreicht, dass die Düse als Teil einer Drosselvorrichtung in der Gasarmatur vor der Messstelle positioniert wird. Hierdurch ist es möglich, an der Messstelle des Gasarmaturenausgangs den Brennerdruck zu messen. Es kann daher auch darauf verzichtet werden, die Messstelle am Ausgang der Gasarmatur zu verplomben oder zu versiegeln, um Fehlmessungen zu vermeiden.

Gemäß den Merkmalen des abhängigen Anspruchs 2 ist eine vorteilhafte Bauform einer erfindungsgemäßen Drosselvorrichtung mit Halterung geschützt. Gemäß den Merkmalen des abhängigen Anspruchs 3 wird vermieden, dass die Halterung der Drosselvorrichtung einen größeren Druckverlust erzeugt als die Düse selbst und somit der Druck nochmals reduziert würde. Gemäß den Merkmalen des abhängigen Anspruchs 4 verfügt die Halterung der Drosselvorrichtung über einen Entnahmezapfen, mit dem die Vorrichtung bequem entnommen oder eingesetzt werden kann. Gemäß den Merkmalen des anhängigen Anspruchs 5 ist die Halterung der Drosselvorrichtung strömungsoptimiert. Gemäß den Merkmalen des abhängigen Anspruchs 6 wird vermieden, dass die Drosselvorrichtung statt auf der Ausgangsseite der Gasarmatur auf der Eingangsseite der Gasarmatur eingesetzt werden kann.

Die Erfindung wird nun anhand der Figuren detailliert erläutert. Hierbei zeigen
Figur 1 eine erfindungsgemäße Gasarmatur mit Drosselvorrichtung im Schnitt,
Figur 2 dieselbe Vorrichtung von der Seite,
Figur 3 die Drosselvorrichtung detailliert im Ausgangsbereich der Gasarmatur sowie
Figur 4 eine perspektivische Ansicht der Drosselvorrichtung.

Figur 1 zeigt eine Gasarmatur 1 mit einer ersten Messstelle 3 am Eingang 4. Im mittleren Bereich der Gasarmatur 1 befinden sich ein Stetigventil 17 sowie ein Sicherheitsventil 18. Im Bereich des Ausgangs 7 befindet sich eine zweite Messstelle 6. Der Ausgang 7 weist einen zylindrischen Querschnitt auf. Auf einer Verengung 12 liegt die Drosselvorrichtung 2 mit Düse 19, Verbindung 10 und Halterung 11 auf. Der Halterung 11 schließt sich unmittelbar eine Dichtung 13 an, welche die Gasarmatur 1 von einem Anschlussrohr 14 trennt. Gasarmatur 1 und Anschlussrohr 14 sind mittels einer Überwurfmutter 16 verbunden. Die Drosselvorrichtung 2 verfügt über eine Düse 19 mit Düsenbohrung 5, eine Verbindung 10 in Form von zwei Verbindungsstreben sowie eine Halterung 11 in Form eines Querbalkens, welcher die Breite des Durchmessers des Ausgangs 7 aufweist. Ferner ist an der Halterung 11 ein Entnahmestutzen 15 angebracht.

Zur Montage wird die Drosselvorrichtung 2 in den Ausgang 7 der Gasarmatur 1 eingesetzt, so dass die Drosselvorrichtung 2 auf der Verengung 12 aufliegt. Dann wird eine Dichtung 13 auf den Gewindeanschluss 9 am Ausgang 7 gelegt. Hierauf wird ein Anschlussrohr 14 gelegt, welches anschließend mittels einer Überwurfmutter 16 mit der Gasarmatur dicht verbunden wird.

Da der Durchmesser der Düse 19 größer als der Querschnitt des Eingangs 4 der Gasarmatur 1 ist, kann die Drosselvorrichtung 2 nicht fälschlicherweise am Eingang 4 eingesetzt werden.

Zur Messung des Gasanschlussdrucks wird die erste Messstelle 3 mit einem Druckmessgerät verbunden. Zur Messung des Brennerdrucks wird die zweite Messstelle 6 mit einem Messgerät verbunden.

Soll der maximale Brenngasvolumenstrom verändert werden, so wird zunächst die Überwurfmutter 16 von Gewindeanschluss 9 der Gasarmatur 1 entfernt. Sodann werden das Anschlussrohr 14 und die Dichtung 13 entfernt. Die Drosselvorrichtung 2 kann entnommen werden und durch eine andere mit anderer Düsenbohrung 5 ersetzt werden.

## Patentansprüche

1. Gasarmatur (1) mit Drosselvorrichtung (2) zur Durchflussbegrenzung, einer ersten Messstelle (3) am Eingang (4) der Gasarmatur (1) und einer zweiten Messstelle (6) am Ausgang (7) der Gasarmatur (1), wobei sowohl der Eingang (4), als auch der Ausgang (7) der Gasarmatur (1) über Gewindeanschlüsse (8, 9) verfügt, **dadurch gekennzeichnet, dass** die Drosselvorrichtung (2) im Ausgang (7) stromauf der zweiten Messstelle (6) im Gasweg positioniert ist, über eine Düse (19) und über eine Verbindung (10) mit einer am Gewindeanschluss (9) des Ausgangs (7) befestigten Halterung (11) verfügt.

2. Gasarmatur (1) mit Drossel (2) nach Anspruch 1, **dadurch gekennzeichnet, dass** die Drosselvorrichtung (2) auf einer Verengung (12) im Ausgang aufliegt und die Halterung (11) an einer Dichtung (13) oder einem Anschlussrohr (14) im Gewindeanschluss (9) des Ausgangs (7) anliegt.

3. Gasarmatur (1) mit Drossel (2) nach Anspruch 1 oder 2, **dadurch gekennzeichnet, dass** die Halterung (11) einen Teil des Querschnitts des Ausgangs (7) abdeckt, wobei vorzugsweise der freie Querschnitt des Ausgangs (7) auf der Höhe der Halterung (11) größer als der freie Querschnitt der Düse (19) ist.

4. Gasarmatur (1) mit Drossel (2) nach einem der Ansprüche 1 bis 3, **dadurch gekennzeichnet, dass** stromab der Halterung (11) ein mit dieser verbundener Entnahmezapfen (15) angeordnet ist.

5. Gasarmatur (1) mit Drossel (2) nach einem der Ansprüche 1 bis 4, **dadurch gekennzeichnet, dass** die Halterung (11) auf der dem Eingang (4) zugewandten Seite über eine Kontur mit geringem Strömungswiderstand verfügt.

6. Gasarmatur (1) mit Drossel (2) nach einem der Ansprüche 1 bis 5, **dadurch gekennzeichnet, dass** der Querschnitt des Eingangs (4) kleiner als der Querschnitt des Ausgangs (7) ist.

## Claims

1. Gas valve (1) having a throttling device (2) for flow restriction, a first measuring point (3) at the entrance (4) of the gas valve (1) and a second measuring point (6) at the exit (7) of the gas valve (1), wherein both the entrance (4) and the exit (7) of the gas valve (1) have threaded connections (8, 9), **characterised in that** the throttling device (2) is positioned in the gas path in the exit (7) upstream of the second measuring point (6), has a nozzle (19) and a connection (10) to a holder (11) which is attached to the threaded connection (9) of the exit (7).

2. Gas valve (1) having a throttle (2) according to claim 1, **characterised in that** the throttling device (2) lies on a narrowing (12) in the exit and the holder (11) is in contact with a seal (13) or a connection pipe (14) in the threaded connection (9) of the exit (7).

3. Gas valve (1) having a throttle (2) according to claim 1 or 2, **characterised in that** the holder (11) covers part of the cross section of the exit (7), wherein the free cross section of the exit (7) is preferably larger than the free cross section of the nozzle (19) at the height of the holder (11).

4. Gas valve (1) having a throttle (2) according to one of claims 1 to 3, **characterised in that** a removal pin (15) connected thereto is arranged downstream of the holder (11).

5. Gas valve (1) having a throttle (2) according to one of claims 1 to 4, **characterised in that** the holder (11) on the side facing the entrance (4) has a contour with low flow resistance.

6. Gas valve (1) having a throttle (2) according to one of claims 1 to 5, **characterised in that** the cross section of the entrance (4) is smaller than the cross section of the exit (7).

## Revendications

1. Robinet de gaz (1) avec un dispositif d'étranglement (2) destiné à limiter le débit, un premier point de mesure (3) situé à l'entrée (4) du robinet de gaz (1) et un second point de mesure (6) situé à la sortie (7) du robinet de gaz (1), l'entrée (4) et la sortie (7) du robinet de gaz (1) disposant toutes les deux d'un raccord fileté (8, 9), **caractérisé en ce que** le dispositif d'étranglement (2) est positionné dans le conduit de gaz dans la sortie (7) dans le sens d'écoulement du second point de mesure (6) et dispose d'une buse (19) et d'un assemblage (10) avec une fixation (11) montée au niveau du raccord fileté (9) de la sortie (7).

2. Robinet de gaz (1) avec un dispositif d'étranglement (2) selon la revendication 1, **caractérisé en ce que** le dispositif d'étranglement (2) repose sur un étranglement (12) situé dans la sortie et **en ce que** la fixation (11) s'applique au niveau d'un joint (13) ou d'un tuyau de raccordement (14) dans le raccord fileté (9) de la sortie (7).

3. Robinet de gaz (1) avec un dispositif d'étranglement (2) selon la revendication 1 ou 2, **caractérisé en ce que** la fixation (11) couvre une partie de la section transversale de la sortie (7), la section transversale libre de la sortie (7) étant de préférence supérieure à la section transversale libre de la buse (19) à hauteur de la fixation (11).

4. Robinet de gaz (1) avec un dispositif d'étranglement (2) selon l'une quelconque des revendications 1 à 3, **caractérisé en ce qu'**une cheville d'enlèvement (15) est disposée en aval de la fixation (11) et y est fixée.

5. Robinet de gaz (1) avec un dispositif d'étranglement (2) selon l'une quelconque des revendications 1 à 4, **caractérisé en ce que** la fixation (11) dispose d'un contour avec une faible résistance au débit du côté opposé à l'entrée (4).

6. Robinet de gaz (1) avec un dispositif d'étranglement (2) selon l'une quelconque des revendications 1 à 5, **caractérisé en ce que** la section transversale de l'entrée (4) est plus petite que la section transversale de la sortie (7).
